# EUROPÄISCHE PATENTSCHRIFT

(11) **EP 0 409 943 B1**
(45) Veröffentlichungstag und Bekanntmachung des Hinweises auf die Patenterteilung: **01.12.1993**
(21) Anmeldenummer: 90902108.1
(22) Anmeldetag: 30.01.1990
(51) Int. Cl.: F02M 59/26

(54) **EINSPRITZPUMPE FÜR DIESELMOTOREN**
INJECTION PUMP FOR DIESEL ENGINES
POMPE D'INJECTION POUR MOTEURS DIESEL

(30) Priorität: 30.01.1989 DE 3902670
(43) Veröffentlichungstag der Anmeldung: 30.01.1991
(73) Patentinhaber: ROBERT BOSCH AG, 1110 Wien (AT)
(72) Erfinder: WEISS, Gerhard, A-4614 Marchtrenk (AT); BAUMGARTNER, Peter, A-9433 St. Andrä 283 (AT)
(74) Vertreter: Haffner, Thomas M., Dr.
(86) Internationale Anmeldenummer: AT9000014
(87) Internationale Veröffentlichungsnummer: WO9008892

(56) Entgegenhaltungen:
- EP-A- 0 263 304
- CH-C- 319 362
- DE-A- 3 612 709
- DE-C- 940 384

## Beschreibung

Die Erfindung betrifft eine Kraftstoffeinspritzpumpe für Dieselmotoren, bei der mindestens ein Pumpenkolben mit einer Pumpenkolbenbüchse einen Hochdruckraum bildet und von einer Steuerhülse umgeben ist, wobei die Winkellage zwischen Pumpenkolben und Steuerhülse zur Mengeneinstellung variabel ist und wobei eine axiale Bohrung im Pumpenkolben den Hochdruckraum mit einer Steuerbohrung oder mit einer eine Absteuerkante und eine Aufsteuerkante bildenden Nut zur Beendigung des Einspritzvorganges verbindet, welche mit einer Steuerkante oder Steuerbohrung der Steuerhülse zusammenwirkt.

In der DE-OS 35 90 194 sind verschiedene Varianten einer Reihenpumpe beschrieben, wobei bei einer Ausführungsform eine Radialbohrung des Kolbens mit einer Aufsteuerkante und einer Absteuerkante der Steuerhülse und bei einer anderen Ausführungsform eine von einer radialen Bohrung gespeiste Nut am Kolben mit einer Steuerbohrung der Steuerhülse zusammenwirkt.

In der DE-OS 36 30 647 ist eine Pumpedüse beschrieben, bei deren Einspritzpumpe eine von einer radialen Bohrung gespeiste Nut am Kolben mit einer Steuerbohrung der Steuerhülse zusammenwirkt. Bei anderen Pumpedüsen (z.B. DE-OS 31 43 073) wirkt eine Radialbohrung des Pumpenkolbens mit Steuerkanten der Steuerhülse zusammen. Bei allen ist die Steuerhülse zur Verstellung des Spritzbeginnes auch axial verschiebbar.

Alle diese Einspritzpumpen mit einer Axialbohrung im Kolben, die vom Hochdruckraum zu den Steueröffnungen führt, gehören der Bauart nach SIMMS an, die sich durch einen symmetrischen und dadurch leicht und genau zu fertigenden Kolben auszeichnet. Bei sehr hohen Einspritzdrücken und hohen Pumpenkolbengeschwindigkeiten, bei neuzeitlichen Dieselmotoren mit Drehzahlen bis 5000 Upm und Hochdruckeinspritzung, hat diese Bauart aber Nachteile.

Ab einer bestimmten Motordrehzahl und bei spätem Spritzbeginn kommt es zum Austritt einer Kraftstoffmenge aus der Einspritzdüse vor dem Beginn der Einspritzung bzw. der Voreinspritzung bei Düsen mit unterteilter Einspritzung, der sogenannten Vorförderung. Diese ist unerwünscht, weil sie die exakte Regelung des Spritzbeginnes zunichte macht, die Form des Einspritzgesetzes durch eine verlängerte Spritzdauer und einen Einbruch des Druckanstieges verzerrt und den Spritzverstellbereich verringert.

Verursacht wird diese nachteilige Vorförderung dadurch, daß ab der Pumpenkolbenposition, in der die Zulaufbohrungen bereits geschlossen sind, die axiale und die daran anschließenden radialen Bohrungen im Kolben und/oder in der Steuerhülse noch von Kraftstoff durchströmt werden, bis die radialen Bohrungen vollständig geschlossen sind. Bei bestimmten Pumpenkolbengeschwindigkeiten entsteht dadurch eine in die axiale Bohrung laufende Druckwelle, die bei zu geringem Querschnitt der radialen Bohrungen in den Hochdruckraum reflektiert wird. Diese Druckspitzen können den Öffnungsdruck der Einspritzdüse überschreiten, wodurch etwas Kraftstoff in den Brennraum des Motors austritt.

Eine weitere Ursache der Vorförderung ist die Drosselwirkung der diversen Bohrungen. Beim sukzessiven Abdecken der Steuerbohrung, somit bei schneller Querschnittsabnahme steigt nach dem Drosselgesetz der Druck im Hochdruckraum so stark an, daß der Öffnungsdruck der Ventilnadel vorzeitig erreicht wird.

Moderne Fahrzeug-Dieselmotoren verfügen über eine Schubabschaltung, die bei Bremsbereitschaft und beim Befahren von Gefällestrecken die Treibstoffzufuhr ganz abschaltet. Bei dieser sogenannten Nullförderung kommt es bei den bekannten Einspritzpumpen bei höheren Drehzahlen durch ähnliche dynamische Effekte plötzlich zu Einspritzungen. Das stellt ein schwerwiegendes Sicherheitsrisiko dar und erhöht außerdem den Kraftstoffverbrauch. Bei Nullförderung darf ja der Strömungsweg zwischen SIMMS-Bohrung und Steuerhülsenraum nie ganz geschlossen sein. Der freie Querschnitt muß sogar so groß bleiben, daß trotz dynamischer Effekte und Drosselgesetz der Öffnungsdruck der Venitlnadel nicht erreicht wird.

Schließlich ist eine möglichst genaue Feineinstellung der Leerlaufeinspritzmenge vor allem bei modernen Dieselmotoren mit Einzelzylinderregelung erwünscht, um einen ruhigen Leerlauf zu gewahrleisten. Das ist bei den bekannten Einspritzpumpen nur unvollkommen möglich, weil die Steigung der Absteuerkante die Beziehung zwischen Drehwinkel und Veränderung der Einspritzmenge herstellt, wobei diese Steigung für die Leerlaufregelung aber zu steil ist.

Schließlich macht sich die Drosselwirkung auch beim Absteuern als Dämpfung bemerkbar. Obwohl ein gedämpftes Absteuern am Ende der Einspritzung im allgemeinen erwünscht ist, so ist es bei der maximalen Einspritzmenge unerwünscht, weil dadurch der Einspritzvorgang etwas zu lange dauert, was zu unvollständiger Verbrennung führt.

Versuche, die Vorförderung und ähnliche dynamische Erscheinungen durch konstruktive Maßnahmen, beispielsweise eine Erweiterung der axialen SIMMS-Bohrung, die aber den Nutzhub verringert, oder größere Abströmquerschnitte aus dem Steuerhülsenraum zu verhindern, haben bis jetzt wenig Erfolg gehabt.

Es ist daher Ziel der Erfindung, bei gattungsgemäßen Einspritzpumpen die beschriebenen dynamischen Effekte hintanzuhalten oder ganz zu verhindern.

Zur Lösung dieser Aufgabe wird vorgeschlagen, daß eine von einer Abführungsbohrung getrennte Saug- bzw. Zuführungsbohrung vorgesehen ist, daß der Pumpenkolben oder die Steuerhülse zusätzlich zu der vorhandenen, zur Beendigung des Einspritzvorganges dienenden Steuerbohrung über eine Hilfssteuerbohrung verfügt, die früher als oder gleichzeitig mit der Steuerbohrung durch die ihr zugeordnete Aufsteuerkante ganz abgedeckt wird und die von der Absteuerkante nicht vor der Steuerbohrung freigegeben wird, und daß die Steuerbohrungen mit der Abführungsbohrung verbindbar sind.

Die Hilfssteuerbohrung verringert die Drosselwirkung, die zur Reflexion der Druckwelle führt und verringert die Geschwindigkeit der Abnahme des Steuerquerschnittes beim Absteuern. Dadurch tritt eine Vorförderung erst bei sehr viel höherer Drehzahl auf, die meist schon über der Nenndrehzahl liegt. Die Geschwindigkeit der Querschnittsabnahme wird dadurch noch geringer, daß die Hilfssteuerbohrung sogar etwas früher als die Steuerbohrung ganz abgedeckt ist. Durch die verminderte Drosselwirkung unterbleiben bei Nullförderung und höheren Drehzahlen plötzlich einsetzende Einspritzungen. Dadurch, daß die Hilfssteuerbohrung beim Absteuern nicht vor der Steuerbohrung geöffnet wird, bleiben die Steuerzeiten aber unverändert und der Nutzhub voll erhalten. Es erfolgt somit die Beendigung des Einspritzvorganges durch das Öffnen der Steuerbohrung, wobei durch ein daran anschließendes bzw. frühestens gleichzeitig erfolgendes, zusätzliches Öffnen der Hilfssteuerbohrung ein rascherer Druckabbau und eine verbesserte Schließcharakteristik erzielbar ist.

Aus der gattungsbildenden CH-PS 319 362 ist eine Anordnung bekannt geworden, bei welcher die übliche Steuerbohrung durch mehrere kleinere Steuerbohrungen ersetzt ist, deren Gesamtquerschnitt gleich dem Querschnitt der üblichen Steuerbohrung ist. Von einer Hilfssteuerbohrung, welche zusätzlich zur üblichen Steuerbohrung vorgesehen ist und welche den Rückströmquerschnitt beim Absteuern über den Querschnitt der üblichen Steuerbohrung hinaus vergrößert, ist hier nicht die Rede.

Gemäß einer bevorzugten Ausführungsform der Erfindung ist die Hilfssteuerbohrung in einer Position relativ zur Steuerbohrung angeordnet, die einer größeren Einspritzmenge entspricht, und es wirken die Hilfssteuerbohrung und die Steuerbohrung mit einer gemeinsamen Aufsteuerkante zusammen. Das führt zu geringen Baukosten und besonders einfacher Fertigung, weil nur eine genau zu bearbeitende Steuerkante erforderlich ist.

In einer besonderes vorteilhaften Ausgestaltung wird der Durchmesser der Hilfssteuerbohrung größer als der der Steuerbohrung gewählt. Das ist möglich, ohne die Steuerzeiten zu verändern, weil die Absteuerkante schräg und die Hilfssteuerbohrung an der einer größeren Einspritzmenge entsprechenden Position der Steuerbohrung liegt. Dadurch wird die Drosselwirkung weiter verringert und es werden die dynamischen Effekte, wie eine Vorförderung oder eine Einspritzung bei Nullförderung, noch sicherer verhindert. Weiters ist es dadurch möglich, den Leerlauf feiner einzustellen, weil durch das Vorhandensein von zwei Bohrungen verschiedenen Durchmessers auf gegebenenfalls im wesentlichen gleicher Höhe mit einem relativ großen Drehwinkel von Steuerhülse oder Pumpenkolben eine nur sehr geringe Mengenvariation erreichbar ist.

In weiterer Ausgestaltung kann die Absteuerkante so ausgebildet sein, daß ihre Steigung an dem maximaler Einspritzmenge entsprechenden Ende abnimmt oder null oder negativ wird. Dadurch werden in diesem Extremzustand beide Steuerbohrungen von der Absteuerkante freigegeben, wodurch der Einspritzdruck schneller abfällt und die Einspritzdauer etwas kürzer wird, wodurch eine unvollständige Verbrennung verhindert wird.

In einer Variante sind die Steuerbohrungen im Pumpenkolben und die Steuerkanten in der Steuerhülse angeordnet, was fertigungstechnisch vorteilhaft ist. In einer anderen Variante sind die die Steuerkanten bildenden Nuten im Pumpenkolben und die Steuerbohrungen in der Steuerhülse angeordnet und es sind beide Nuten jeweils über eine eigene Radialbohrung mit der SIMMS-Axialbohrung im Pumpenkolben verbunden.

Diese Variante hat allgemein den Vorteil, daß die Steuerhülse keine Steuerkanten, sondern nur Steuerbohrungen hat, und dadurch formsteifer ist. Durch die getrennten Radialbohrungen in verschiedener Höhe des Pumpenkolbens wird die Drossellänge der Axialbohrung geringer und man gewinnt die Möglichkeit, die Dosselwirkung, insbesondere im Hinblick auf minimale Drosselung beim Aufsteuern, zusätzlich zu beeinflussen.

In einer weiteren, abgewandelten Ausführungsform ist die Hilfssteuerbohrung in Richtung der Pumpenachse über oder unter der Steuerbohrung im Kolben oder in der Steuerhülse angeordnet und es verfügen die Steuerhülse oder der Pumpenkolben über zwei Aufsteuerkanten im gleichen Abstand wie Steuerbohrung und Hilfssteuerbohrung. Diese Ausführung hat gegenüber der ersten Ausführung den weiteren Vorteil, daß die von der axialen SIMMS-Bohrung des Kolbens wegführenden radialen Bohrungen (Steuerbohrungen bzw. Zuleitungen zu den Nuten) auf verschiedener Höhe liegen und dadurch der Querschnitt des Kolbens weniger geschwächt wird und die Druckwellen in der SIMMS-Bohrung zu verschiedenen Zeiten bei den Steueröffnungen ankommen. Außerdem vermindert sich auch die Drossellänge. In einer fertigungstechnisch günstigen Variante sind die Steuerbohrungen im Pumpenkolben und die Steuerkanten in der Steuerhülse angeordnet. Wenn in einer Variante Steuerbohrung und Hilfssteuerbohrung in der Steuerhülse und die Steuerkanten im Kolben angeordnet sind, ist die Steuerhülse strukturell weniger geschwächt.

Bevorzugt wird eine zweite Absteuerkante so angeordnet, daß sie von der Hilfsbohrung nur bei maximaler Einspritzmenge erreicht wird, wodurch auch bei dieser Ausführungsform eine verkürzte Einspritzdauer bei Vollast erzielbar ist.

Schließlich ist es bei allen Ausführungsformen und deren Varianten vorteilhaft, alle Steuerbohrungen und Steuerkanten um 180° versetzt doppelt anzuordnen.

Im folgenden werden verschiedene Ausführungsformen der Erfindung und deren Varianten anhand von Abbildungen beschrieben. Dabei zeigen:
- Figur 1: einen Längsschnitt durch eine erfindungsgemäße Einspritzdüse in einer ersten Ausführungsform,
- Figur 2: einen Schnitt nach der Linie AA in Fig. 1 in vergrößerter Darstellung,
- Figur 3: das Detail B der Fig. 1, abgewickelt und vergrößert,
- Figur 4: eine Variante der ersten Ausführungsform im Längsschnitt,
- Figur 5: einen Schnitt nach der Linie DD in Fig. 4 in vergrößerter Darstellung,
- Figur 6: das Detail C der Fig. 4, abgewickelt und vergrößert,
- Figur 7: eine zweite Ausführungsform der erfindungsgemäßen Einspritzpumpe im Längssschnitt,
- Figur 8: das Detail E der Fig. 8, abgewickelt und vergrößert,
- Figur 9: eine Variante der zweiten Ausführungsform, und
- Figur 10: einen Schnitt nach der Linie FF in Fig. 9.

Die wesentlichen Teile einer Einspritzpumpe von den Typen, auf die sich die Erfindung bezieht, haben in allen Abbildungen dieselben Bezugszeichen. 1 bezeichnet eine Pumpenkolbenbüchse mit einer Ausnehmung 2, 3 eine in diese Ausnehmung eingesetzte Steuerhülse, die beispielsweise zur Mengenstellung verdreht und zur Spritzverstellung gehoben und gesenkt wird, 4 eine die Pumpenkolbenbüchse 1 umgebende Trennhülse, 5 einen von einer nicht dargestellten Nockenwelle angetriebenen Pumpenkolben, 6 einen Hochdruckraum, 7 eine schematisch angedeutete Einlaßbohrung bzw. Zuführungsbohrung, 8 eine Hochdruckbohrung, die mit einem nicht dargestellten Düsennadelraum in Verbindung steht, und 9 eine Abfuhrbohrung für den beim Absteuern anfallenden Kraftstoff. Unter Aufsteuern wird das Schließen der Steueröffnungen verstanden, womit der Druckaufbau im Hochdruckraum 6 und in der Folge die Einspritzung beginnt; unter Absteuern das Öffnen der Steueröffnungen, wodurch die Einspritzung abgebrochen wird.

In einer ersten Ausführungsform der Erfindung besitzt der Pumpenkolben 5 eine von seiner Stirnfläche 10 ausgehende Axialbohrung 11, die mit einer radialen Steuerbohrung 12 und einer ebenfalls radialen Hilfssteuerbohrung 13 in Verbindung steht. Die Steuerhülse 3 besitzt eine obere Steuerkante 15, die horizontal rundum verläuft und die Aufsteuerkante bildet, und eine geneigte Absteuerkante 17, die ein Fenster 16 bildet. Die Steuerhülse 3 ist in einer Stellung 14 eingezeichnet, die einem frühen Spritzbeginn entspricht. Die strichliert angedeutete Stellung 14' , 17' entspricht einem späten Spritzbeginn. Durch Verdrehen der Steuerhülse 3 oder des Pumpenkolbens 5 werden verschiedene Teile der Steuerkante 17 den Steuerbohrungen 12, 13 zugeordnet, wie dies weiter unten näher erläutert werden wird.

In Fig. 2 ist zu erkennen, daS die Steuerbohrung 12 und die Hilfssteuerbohrung 13 miteinander einen Winkel einschließen und daß die Bohrungen als Durchgangsbohrungen ausgeführt sind. Das entspricht einer Verdoppelung der Steuerelemente, wenn auch die Steuerhülse 3 zwei um 180° gegeneinander verdrehte Fenster 16 enthält.

Fig. 3 zeigt in einer Abwicklung schematisch die zugehörige Anordnung der Steuerorgane. Die Steuerhülse 3 ist nur durch die Aufsteuerkante 15 und die das Fenster 16 bildende Absteuerkante 17 versinnbildlicht. Einer Drehung der Steuerhülse entspricht in der Darstellung eine Verschiebung nach links oder rechts. Der Pumpenkolben 5 ist nur durch die Steuerbohrung 12 und die Hilfssteuerbohrung 13 in verschiedenen Lagen angedeutet.

Die Lage 20 der Steuerbohrung 12 entspricht dem oberen Totpunkt des Pumpenkolbens 5 bei Nullförderung, die Lage 23 dem unteren Totpunkt. In der Lage 21 überschleift die Steuerbohrung gerade die Aufsteuerkante 15 und die Absteuerkante 17. Wegen deren geringem Abstand ist sie dabei aber nie ganz abgedeckt, sodaß keine Förderung erfolgt (Nullförderung). Die Hilfssteuerbohrung 13 nimmt zu diesem Zeitpunkt die Lage 22 ein. Da auch diese nie ganz abgedeckt ist, trägt deren freibleibender Querschnitt dazu bei, daß auch bei hoher Drehzahl keine Förderung durch dynamische Effekte erfolgt.

Bei Leerlauf, also bei sehr geringer Fördermenge, befindet sich die Steuerbohrung 12 in der Lage 24 und die Hilfssteuerbohrung 13 in der zugeordneten Lage 25. Es ist zu erkennen, daß sich durch die geringe Steigung des Absteuerkurventeiles 26 an dieser Stelle die Leerlaufdrehzahl sehr fein einstellen läßt. Vor allem aber ist unter Zuhilfenahme der punktiert eingezeichneten Stellungen 31, 32 der Steuerbohrung 12 und der Hilfssteuerbohrung 13 kurz vorher die hauptsächliche Wirkung der Erfindung zu erkennen, durch die die Vorförderung verhindert wird. Wesentlich für diese Wirkung ist, daß der offene Querschnitt kurz vor dem Absteuern durch das Vorhandensein von zwei Bohrungen noch sehr groß ist, mit anderen Worten, daß die Steuerbohrung 12 und die Hilfssteuerbohrung 13 so liegen, daß sie gleichzeitig oder nahezu gleichzeitig ganz abgedeckt sind, d.h., daß in diesem Moment die Aufsteuerkante 15 beide Steuerbohrungen bzw. die Hilfssteuerbohrung geringfügig früher berührt. Der Durchmesser der Hilfssteuerbohrung 13 ist so gewählt, daß er von der Absteuerkante 17 nicht vor der Steuerbohrung 12 freigegeben wird. Die Hilfssteuerbohrung 13 liegt somit bezüglich der Absteuerkante 17 "im Schatten" der Steuerbohrung 12. Dadurch kommt sie beim Absteuern nicht zur Wirkung und es bleibt somit der gesamte Arbeitsbereich erhalten.

Bei gewissen Motoren besteht das Problem, daß die Einspritzung bei maximaler Einspritzmenge zu lange dauert. Abhilfe ist möglich, indem man die Absteuerkante 17 durch das strichliert eingezeichnete Stück 30 verlängert, das hier horizontal ist, aber eine geringere oder sogar eine negative Steigung aufweisen kann. Dadurch erfolgt bei maximaler Einspritzmenge das Absteuern über die Steuerbohrung und die Hilfssteuerbohrung, wodurch es schneller verläuft und die Einspritzdauer etwas kürzer wird.

In einer Variante der ersten Ausführungsform werden gemäß Fig. 4 die Bewegungsverhältnisse umgekehrt. Jetzt besitzt die Steuerhülse 3 eine Steuerbohrung 40 und eine Hilfssteuerbohrung 41, dafür aber hat der Pumpenkolben 5 an seinem Mantel eine Aufsteuernut 42 und eine Absteuernut 44, die eine Aufsteuerkante 43 und eine Absteuerkante 45 bilden. Die Nuten 42, 44 sind über eine Radialbohrung 46 und eventuell auch eine weitere Radialbohrung 47 mit der Axialbohrung 11 im Inneren des Kolbens 5 verbunden. Fig. 5 zeigt die Steuerbohrungen 40, 41 im Querschnitt, wobei sich der Kolben 5 in der Stellung befindet, in der die Aufsteuernut 42 mit den Steuerbohrungen 40, 41 auf gleicher Höhe ist.

Fig. 6 zeigt wieder schematisch eine Abwicklung des Kolbenmantels in einer etwas abgeänderten Form, in der die Nuten 42, 44 nicht miteinander, aber jeweils durch die Radialbohrungen 46, 47 mit der Axialbohrung 11 verbunden sind. Die Steuerbohrung 40 und die Hilfssteuerbohrung 41 sind strichpunktiert eingezeichnet. Die Absteuerkante 45 geht links in einen horizontalen Teil 48 für Nullförderung und rechts in einen horizonalen Teil 49 für maximale Einspritzmenge über. Alles andere ist analog Fig. 3.

In der anderen Ausführungsform der Erfindung gemäß Fig. 7 befindet sich die Hilfssteuerbohrung 51 unter der Steuerbohrung 50. Beide sind in dieser Ausführungsform beispielsweise im Kolben und münden in die Axialbohrung 11. Die Steuerhülse 3 besitzt eine Aufsteuerkante 52, eine Hilfsaufsteuerkante 53, welche mit der Hilfssteuerbohrung 51 zusammenarbeitet, und eine Absteuerkante 54. Die Kanten 53, 54 bilden ein Fenster 55, das auch wieder um 180° versetzt doppelt vorhanden sein kann, wenn es auch die Steuerbohrungen 50, 51 sind. Mit demselben Effekt wie bei der ersten Ausführungsform kann auch hier die Hilfssteuerbohrung 51 größer als die Steuerbohrung 50 sein, wobei allerdings die Bauhöhe etwas zunimmt.

In Fig. 8 ist der zugehörige Bewegungsablauf schematisch dargestellt. Dem oberen Totpunkt des Kolbens entsprechen bei mittlerer Last die Lagen 50, 51 der Steuerbohrungen, das Aufsteuern ist in den Positionen 50' , 51' eben vollendet, wobei die punktiert eingezeichneten Stellungen 57, 58 unmittelbar vorher belegen, daß auch hier der die Vorförderung verhindernde Effekt auftritt. Die Stellungen 50'' , 51'' entsprechen dem unteren Totpunkt der Kolbenbewegung. Die Stellungen 70, 71 treten bei Nullförderung auf, wobei auch hier durch das Hinzutreten der zweiten Bohrung 71 die Drosselwirkung verringert wird. Die Stellungen 80, 81 entsprechen dem Absteuern bei Vollast, wobei auch hier durch das Zusammenwirken der Hilfsteuerbohrung 81 mit der Hilfssteuerkante 56 beschleunigtes Absteuern stattfindet, was die Einspritzdauer verkürzt.

Fig. 9 und Fig. 10 zeigen eine Variante der zweiten Ausführungsform, bei der die Bewegungsverhältnisse wieder umgekehrt sind. Hier verfügt die Steuerhülse 3 über eine Steuerbohrung 60 und eine Hilfssteuerbohrung 61 und der Pumpenkolben 5 an seiner Mantelfläche über eine Aufsteuernut 62, eine Hilfsaufsteuernut 63, eine erweiterte Aufsteuernut 64 und über Radialbohrungen 65, die die Steuernuten 62, 63, 64 mit der Axialbohrung verbinden.

## Patentansprüche

1. Kraftstoffeinspritzpumpe für Dieselmotoren, bei der mindestens ein Pumpenkolben (5) mit einer Pumpenkolbenbüchse (1) einen Hochdruckraum (6) bildet und von einer Steuerhülse (3) umgeben ist, wobei die Winkellage zwischen Pumpenkolben (5) und Steuerhülse (3) zur Mengeneinstellung variabel ist und wobei eine axiale Bohrung (11) im Pumpenkolben (5) den Hochdruckraum (6) mit einer Steuerbohrung (12,50) oder mit einer eine Absteuerkante und eine Aufsteuerkante bildenden Nut (42,44, 62,64) zur Beendigung des Einspritzvorganges verbindet, welche mit einer Steuerkante (15,17,52,54) oder Steuerbohrungen (40,60) der Steuerhülse (3) zusammenwirkt, dadurch gekennzeichnet, daß eine von einer Abführungsbohrung (9) getrennte Saug- bzw. Zuführungsbohrung (7) vorgesehen ist, daß der Pumpenkolben (5) oder die Steuerhülse (3) zusätzlich zu der vorhandenen, zur Beendigung des Einspritzvorganges dienenden Steuerbohrung (12,40,50,60) über eine Hilfssteuerbohrung (13,41,51,61) verfügt, die früher als oder gleichzeitig mit der Steuerbohrung (12,40,50,60) ganz abgedeckt wird, so daß durch die zusätzliche Hilfssteuerbohrung die Drosselwirkung beim Absteuern verringert wird und daß die Hilfssteuerbohrung von der Absteuerkante (17,45,54,64) nicht vor der Steuerbohrung (12,40,50,60) freigegeben wird, und daß die Steuerbohrungen (12,13,40,41,50,51,60,61) mit der Abführungsbohrung (9) verbindbar sind.

2. Kraftstoffeinspritzpumpe nach Anspruch 1, dadurch gekennzeichnet, daß die Hilfssteuerbohrung (13,41,51,61) in einer Position relativ zur Steuerbohrung (12,40) liegt, die einer größeren Einspritzmenge entspricht, und daß die Hilfssteuerbohrung (13,41,51,61) und die Steuerbohrung (12,40,50,60) mit einer gemeinsamen Aufsteuerkante (15,43,53,63) zusammenwirken.

3. Kraftstoffeinspritzpumpe nach Anspruch 1 oder 2, dadurch gekennzeichnet, daß die Hilfssteuerbohrung (13,41) größer als die Steuerbohrung (12,40) ist.

4. Kraftstoffeinspritzpumpe nach Anspruch 1, 2 oder 3, dadurch gekennzeichnet, daß die Steigung der Absteuerkante (17,45) am maixmaler Einspritzmenge entsprechenden Ende (30,49) abnimmt, null oder negativ wird.

5. Kraftstoffeinspritzpumpe nach einem der Ansprüche 1 bis 4, dadurch gekennzeichnet, daß die die Absteuerkanten und Aufsteuerkanten bildenden Nuten (42,44) im Pumpenkolben (5) angeordnet sind und daß beide Nuten (42,44) jeweils über eine eigene Radialbohrung (46,47) mit der Axialbohrung (11) im Pumpenkolben (5) verbunden sind.

6. Kraftstoffeinspritzpumpe nach einem der Ansprüche 1 bis 5, dadurch gekennzeichnet, daß die Hilfssteuerbohrung (51,61) in Richtung der Pumpenachse über oder unter der Steuerbohrung (50,60) im Pumpenkolben (5) oder in der Steuerhülse (3) angeordnet ist und daß die Steuerhülse (3) oder der Pumpenkolben (5) über zwei Aufsteuerkanten (52,53,62,63) verfügt, deren Abstand gleich dem Abstand zwischen der Hilfssteuerbohrung (51,61) und der Steuerbohrung (50,60) ist.

7. Kraftstoffeinspritzpumpe nach einem der Ansprüche 1 bis 6, dadurch gekennzeichnet, daß die Steuerbohrung (12,50) und die Hilfssteuerbohrung (13,51) im Pumpenkolben (5) und die Steuerkanten (15,17,52,53) in der Steuerhülse (3) ausgebildet sind.

8. Kraftstoffeinspritzpumpe nach einem der Ansprüche 1 bis 7, dadurch gekennzeichnet, daß eine zweite Absteuerkante (56) vorgesehen ist, die von der Hilfsbohrung nur bei maximaler Einspritzmenge erreicht wird.

9. Kraftstoffeinspritzpumpe nach einem der Ansprüche 1 bis 8, dadurch gekennzeichnet, daß alle Steuerbohrungen (12,13,40, 41,50,51,60,61) und Steuerkanten (15,17,43,45,53,54,63,64) um 180° versetzt doppelt angeordnet sind.

## Claims

1. Fuel injection pump for diesel engines, on which at least one pump piston (5) with a pump piston bush (1) forms a high-pressure chamber (6) and is surrounded by a control sleeve (3) so that the angular position between pump piston (5) and control sleeve (3) can be varied for the quantity setting and so that an axial bore (11) in the pump piston (5) connects the high-pressure chamber (6) to a control bore (12,50) or to a groove (42,44,62,64) forming a downwards control edge and an upwards control edge for the completion of the injection process whereby this groove cooperates with a control edge (15,17,52,54) or control bores (40,60) of the control sleeve (3), characterized in that a suction or supply bore (7) which is separated from an outlet bore (9) is provided, that the pump piston (5) or the control sleeve (3), in addition to the provided control bore (12,40,50,60) used for the completion of the injection process, has an auxiliary control bore (13,41,51,61) which is completely covered earlier than or at the same time as the control bore (12,40,50,60) so that the throttle effect is reduced during downwards control by the additional auxiliary control bore and in that the auxiliary control bore is not uncovered by the downwards control edge (17,45,54,64) before the control bore (12,40,50,60) and in that the control bores (12,13,40,41,50,51,60,61) can be connected to the outlet bore (9).

2. Fuel injection pump according to claim 1, characterized in that the auxiliary control bore (13,41,51,61) is located in a position relative to the control bore (12,40) which corresponds to a greater injection quantity and in that the auxiliary control bore (13,41,51,61) and the control bore (12,40,50,60) cooperate with a common upwards control edge (15,43,53,63).

3. Fuel injection pump according to claim 1 or 2, characterized in that the auxiliary control bore (13,41) is larger than the control bore (12,40).

4. Fuel injection pump according to claim 1, 2 or 3, characterized in that the inclination of the downwards control edge (17,45) is reduced, zero or negative at the end (30,49) corresponding to the maximum injection quantity.

5. Fuel injection pump according to one of claims 1 to 4, characterized in that the grooves (42,44) forming the downwards control edges and upwards control edges are disposed in the pump piston (5) and in that both grooves (42,44) are in each case connected to the axial bore (11) in the pump piston (5) via their own radial bore (46,47).

6. Fuel injection pump according to one of claims 1 to 5, characterized in that the auxiliary control bore (51,61) is disposed in the direction of the pump axis over or under the control bore (50,60) in the pump piston (5) or in the control sleeve (3) and in that the control sleeve (3) or the pump piston (5) has two upwards control edges (52,53,62,63), the distance of which is equal to the distance between the auxiliary control bore (51,61) and the control bore (50,60).

7. Fuel injection pump according to one of claims 1 to 6, characterized in that the control bore (12,50) and the auxiliary control bore (13,51) are formed in the pump piston (5) and the control edges (15,17,52,53) are formed in the control sleeve (3).

8. Fuel injection pump according to one of, claims 1 to 7, characterized in that a second downwards control edge (56) is provided which is reached by the auxiliary bore only if the maximum quantity is injected.

9. Fuel injection pump according to one of claims 1 to 8, characterized in that all control bores (12,13,40,41,50, 51,60,61) and control edges (15,17,43,45,53,54,63,64) are disposed so that they are double displaced through 180°.

## Revendications

1. Pompe d'injection pour moteurs Diesel dans laquelle au moins un piston plongeur (5) forme avec une boîte de piston plongeur (1) un compartiment à haute pression (6) et est entouré d'une douille de commande (3), la position angulaire entre le piston plongeur (5) et la douille de commande (3) étant variable pour le réglage du débit et un alésage axial (11) dans le piston plongeur (5) reliant le compartiment à haute pression (6) à un alésage de commande (12, 50) ou à une rainure (42, 44, 62, 64) qui forme une rampe de commande de fermeture et une rampe de commande d'ouverture pour mettre fin au processus d'injection, laquelle coopère avec une rampe de commande (15, 17, 52, 54) ou avec des alésages de commande (40, 60) de la douille de commande (3), caractérisée en ce qu'elle comprend un alésage d'aspiration ou d'amenée (7) séparé d'un alésage d'évacuation (9), que le piston plongeur (5) ou la douille de commande (3) dispose, en plus de l'alésage de commande existant (12, 40, 50, 60) et servant à mettre fin au processus d'injection, d'un alésage de commande auxiliaire (13, 41, 51, 61) qui est masqué complètement avant ou simultanément avec l'alésage de commande (12, 40, 50, 60), de sorte que l'alésage de commande auxiliaire supplémentaire diminue l'effet d'étranglement lors de la commande de fermeture, que l'alésage de commande auxiliaire n'est pas libéré par la rampe de commande de fermeture (17, 45, 54, 64) avant l'alésage de commande (12, 40, 50, 60), et que les alésages de commande (12, 13, 40, 41, 50, 51, 60, 61) peuvent être mis en communication avec l'alésage d'évacuation (9).

2. Pompe d'injection de carburant selon la revendication 1, caractérisée en ce que l'alésage de commande auxiliaire (13, 41, 51, 61) se situe dans une position par rapport à l'alésage de commande (12, 40) qui correspond à une quantité d'injection plus grande, et que l'alésage de commande auxiliaire (13, 41, 51, 61) et l'alésage de commande (12, 40, 50, 60) coopèrent avec une rampe de commande d'ouverture (15, 43, 53, 63) commune.

3. Pompe d'injection de carburant selon l'une des revendications 1 ou 2, caractérisé en ce que l'alésage de commande auxiliaire (13, 41) est plus grand que l'alésage de commande (12, 40).

4. Pompe d'injection de carburant selon l'une des revendications 1, 2 ou 3, caractérisée en ce que la pente de la rampe de commande de fermeture (17, 45) diminue, devient nulle ou négative à l'extrémité (30, 49) qui correspond à la quantité d'injection maximale.

5. Pompe d'injection de carburant selon l'une des revendications 1 à 4, caractérisée en ce que les rainures (42, 44) qui forment les rampes de commande de fermeture et d'ouverture sont disposées dans le piston plongeur (5) et que les deux rainures (42, 44) communiquent chacune par un alésage radial propre (46, 47) avec l'alésage axial (11) dans le piston plongeur(5).

6. Pompe d'injection de carburant selon l'une des revendications 1 à 5, caractérisée en ce que l'alésage de commande auxiliaire (51, 61) est disposé, dans le sens de l'axe de la pompe, au-dessus ou en dessous de l'alésage de commande (50, 60), dans le piston plongeur (5) ou dans la douille de commande (3), et que la douille de commande (3) ou le piston plongeur (5) comporte deux rampes de commande d'ouverture (52, 53, 62, 63) dont l'écartement est égal à la distance entre l'alésage de commande auxiliaire (51, 61) et l'alésage de commande (50, 60).

7. Pompe d'injection de carburant selon l'une des revendications 1 à 6, caractérisée en ce que l'alésage de commande (12, 50) et l'alésage de commande auxiliaire (13, 51) sont conformés dans le piston plongeur (5) et que les rampes de commande (15, 17, 52, 53) sont réalisées dans la douille de commande (3).

8. Pompe d'injection de carburant selon l'une des revendications 1 à 7, caractérisée en ce qu'elle comprend une seconde rampe de commande de fermeture (56) qui n'est atteinte par l'alésage auxiliaire que pour la quantité d'injection maximale.

9. Pompe d'injection de carburant selon l'une des revendications 1 à 8, caractérisée en ce que tous les alésages de commande (12, 13, 40, 41, 50, 51, 60, 61) et toutes les rampes de commande (15, 17, 43, 45, 53, 54, 63, 64) sont prévus en double avec un décalage de 180°.
